# EUROPÄISCHE PATENTANMELDUNG

(11) **EP 0 401 372 A1**
(43) Veröffentlichungstag der Anmeldung: **12.12.1990**
(21) Anmeldenummer: 89903942.4
(22) Anmeldetag: 26.12.1988
(51) Int. Cl.: B05B 7/20

(54) **ANLAGE ZUM DETONATIONS-GASÜBERZIEHEN**

(71) Anmelder: NOVOSIBIRSKY GOSUDARSTVENNY UNIVERSITET IMENI LENINSKOGO KOMSOMOLA, Novosibirsk, 630090 (SU); INSTITUT GIDRODINAMIKI IMENI M.A. LAVRENTIEVA SIBIRSKOGO OTDELENIA AKADEMII NAUK SSSR, Novosibrsk 630090 (RU)
(72) Erfinder: VASILIEV, Anatoly Alexandrovich, Novosibirsk, 630090 (SU); GAVRILENKO, Tamara Petrovna, Novosibirsk, 630090 (SU); NIKOLAEV, Jury Arkadievich, Novosibirsk, 630090 (SU); NEVGOD, Vasily Andreevich, Kiev, 252115 (SU); KHAIRUTDINOV, Albert Mingalimovich, Kiev, 252115 (SU)
(74) Vertreter: Füchsle, Klaus
(86) Internationale Anmeldenummer: PCT/SU1988/000279
(87) Internationale Veröffentlichungsnummer: WO 1990/007385

(57) **Zusammenfassung**

Die Anlage enthält ein Laufrohr (I) und einen mit diesem verbundenen Zuteiler (2) zum Dosieren des aufzustäubenden Pulverstoffs, eine Detonationseinleitungseinheit (3), eine Durchblasevorrichtung (4) zum Hindurchblasen des Laufrohrs (I) und ein Gaszuführungssystem (5) zum Einführen der Arbeitsgase in das Laufrohr (I), das eine Mischvorrichtung (6) für Gaskomponenten mit den Zuleitungen (7, 8, 9) zum Eingeben der Komponenten der Gasmischung in diese einschliesst.

Jede Zuleitung (7, 8, 9) enthält in Zufuhrrichtung der Gaskomponente hintereinander eingebaut einen Druckminderer (10), einen Durchflussmengenmesser (11), einen Sammelbehälter (12), eine Düseneinheit (13) und ein Einlassventil (14).

## Beschreibung

### Technisches Gebiet

Die vorliegende Erfindung bezieht sich auf Anlagen zum Auftragen von Uberzugschichten aus Metallen, Keramiken, Oxyden, Nitriden, Boriden und anderen Pulverstoffen auf Einzelteile und Baugruppen der Mechanismen und Maschinen, insbesondere auf Anlage zum Detonations-Gasüberziehen.

Einen wirksamtsten Anwendungsbereich der vorliegenden Erfindung stellt das Auftragen der verschleissfesten Uberzugschichten auf die Einzelteile der Einrichtungen dar, die unter Verhältnissen eines starken abreibenden Verschleissangriffs betrieben werden.

Ein anderer Anwendungsbereich der vorliegenden Erfindung ist das Auftragen der korrosionsschützenden Uberzugschichten auf die Oberfläche der Einzelteile der Einrichtungen, die in agressiven Medien wie Säuren, Alkalilaugen, Atzlösungen, Meereswasser arbeiten sollen, sowie auf die Oberfläche der Entladevorrichtungen und Elektroden, um der Elektroerosion beim Zuschliessen der Starkstromschaltungen vorzubeugen.

### Zugrundeliegender Stand der Technik

Die Zunahme der Arbeitsgeschwindigkeiten, Leistungen und Produktivität der Maschinen bewirkt auch die Erhöhung der Arbeitstemperaturen, -drücke, der Geschwindigkeiten der Gasströmung, der Kraft- und Schlagbelastungen der Konstruktionselemente, was auch eine wesentliche Steigerung des Metallbedarfes für die jeweiligen Maschine mit sich bringt.

Als Lösung des Problems, den Metallverbrauch an dem Aufbau zu verkleinern und eine hohe Verschleissbeständigkeit, mechanische Festigkeit, Schlagzähigkeit, Korrosionsbeständisgkeit der Bauteile in der jeweiligen Konstruktion zu erreichen, tritt die Benutzung der Schützüberzüge hervor.

Eine besondere Stellung bei den bekannten Verfahren zum Uberziehen nimmt das Detonations-Gasüberzugsverfahren ein, zu dessen Vorteilen eine hohe Festigkeit des Aneinanderhaftens der Uberzugschicht mit der Unterlage von 25 bis 30 kp/mm², eine hohe Dichte mit der Prosität unter 1%, fehlende Verzerrungen und Verkrümmungen der Bauteile bei dem Auftragen der Uberzugschichten sowie auch die bestehende Möglichkeit zugezählt werden sollen, um praktisch beliebige Pulver stoffe auf allen Unterlegen aufzutragen.

Aus allen bestehenden Uberzugsverfahren gibt nur das Detonationsverfahren die Möglichkeit, die metallkeramischen Festlegierungen auf Grund von Wolfram-, Chrom-, Titankarbiden aufzutragen, wobei sich die Eigenschaften der Uberzugschichten von den Eigenschaften der ähnlichen durch Sintern erhaltenen Festlegierungen praktisch in nichts unterscheiden. Die nach dem Detonations-Gasüberzugsverfahren hergestellten Uberzugschichten ermöglichen eine Verlängerung der Betriebsdauer der Bauteile auf das 10 bis 20fache, eine Herabsetzung des Metallverbrauchs an den Konstruktionen um das 1,5 bis 2fache zu erreichen.

Zum Uberziehen gemäss dem Detonations-Gasverfahren werden Anlagen zu dem Detonationsaufstäuben ausgenutzt, die ein an ihrem einen Ende offenes Laufrohr einschliessen, das über ein Gaszuführungssystem mit Druckgasflaschen verbunden und mit einer expolosiven Gasmischung, beispielsweise mit der Azetylen-Sauerstoff-Mischung des vorgewählten Komponentenverhältnisses ausgefüllt wird. Hiernach wird in das Laufrohr eine Dosis des aufzustäubenden Pulverstoffes mit Hilfe eines Zuteilers eingeführt. Nach der luftdichten Abtrennung der zuführenden Gasleitungen wird die Detonation eingeleitet, bei der die zerschmolzenen und durch die Detonationsprodukte bis auf die Geschwindigkeiten 500 bis 1500 m/s beschleunigten Pulverteilchen an der Oberfläche des jeweiligen, in einem Abstand vor dem offenen Stirnende des Laufrohrs befindlichen Bauteils eingreifen und auf der Werkstückoberfläche die Uberzugschicht bilden.

Nach dem Schuss wird das Laufrohr durch das Inertgas wie Luft bzw. Stickstoff durchgeblasen, um die Entflammung einer neuen Produktion der in das Laufrohr hineingedrückten Expolosionsmischung mit den stark erhitzen Detonationsnrodukten der vorherigen Explosion zu vermeiden. Nach dem Durchblasen wird der Vorgang wiederholt durchgeführt. Der zyklische Betriebsvorgang der Detonationsüberzugsanlagen verläuft mit der Häufigkeit von 1 bis 6 Zyklen pro Sekunde.

Bekannt ist eine Detonationsüberzugsanlage (s. A.I. Swerew und andere "Detonationsüberziehen", "Detonatsionnoe napylenie pokryty", I979, Sudostroenie, Leningrad, S. 2I6), in der das Gaszuführungssystem zum Zuführen der Gasmischung in das Laufrohr aus Gaszuleitungen mit den Mengenmessern, Ventilen, Druckminderern zusammengestellt ist und das Laufrohr bz_{w}. die Mischvorrichtung der Anlage mit den Gasbühnen verbindet.

Die auf den Gasbühnen montierten Druckminderer dienen der Einstellung des Druckgefälles des aus den Gasdruckflaschen zuströmenden Gases und der Sicherung der Gaskomponentenzugabe in der vorgeschriebenen Menge in das Laufrohr bzw. die Mischvorrichtung. Die Stabilität der Verbrauchsmengen der zugeteilten Gase hängt mit der Genauigkeit der Arbeit des jeweiligen Druckminderers zusammen und bestimmt die Stabilität des ganzen verfahrenstechnischen Vorganges bei dem Auftragen der Uberzugschichten. Wegen des ungenauen Verlaufs des Betriebes der Druckminderer, heim Uberziehen muss der Operateur

mittels der jeweiligen Ventile ununterbrochen den Druck und die Zuteilungsmenge der Komponenten der explosiven Mischung korrigieren. Nach dem Offnen der die Zugabe der Gase in die Mischvorrichtung und weiter in das Laufrohr regierenden Einlassventile tritt zunächst ein unbeherrschbarer Abfall des Druckes in den Zuleitungen auf und worauf danach das nicht stationäre Herausströmen der Gase aus diesen Zuleitungenauftritt, welche mit strömen der Gase aus diesen Zuleitungenauftritt, welche mit sowohl dem Gasdruck in der Zuleitung und in der Mischvorrichtung als auch dem hydraulischem Widerstand in den zuführenden Rohren zusammenhängt. Durch einen nicht

ausreichenden Gasrauminhalt in den Rohrleitungen wird ein wesentlicher Teil des Innenraumes des Laufrohrs während des unbeherrschbaren Druckabfalls bei den veränderlichen Gasdurchflussmengen ausgfüllt, was in Längsrichtung des Laufrohrs unterschiedliche Zusammensetzung der Gasmischung, eine Instabilität der Kennwerte der Detonationsprodukte und der Beschleunigungsverhältnisse für die Teilchen des Aufstaubungspulvers mit sich bringt, was auch die instabile Qualität der erhaltenen Uberzugschichten mit sich bringt.

Die Schwierigkeit der Einstellung der Zusammensetzung der explosiven Gasmischung bestimmt den Einfluss der Regelung der Durchflussmenge nur einer Mi- schungskom^{p}onente auf die Durchflussmengen der anderen sowie die Instabilität der Arbeit der Mengenmessgeräte infolge deslmpulsvorganges während der Gaszufuhr.

Ein wesentlicher Nachteil der betreffenden Detonationsüberzugsanlage besteht in der fehlenden Stabilität der Betriebswerte der aufgetragenen Uberzüge infolge des instabilen Detonationsverlaufs innerhalb des Laufrohrs, der mit der ungenügenden Dosierungsgenauigkeit der Komponenten der Detonations-Gasmischung, der Schwierigkeit der Einstellung der Durchflussmengen der zugeführten Gase, mit der Durchflussmengeninstabilität bei der Portionszufuhr der Arbeitsgase in die Mischvorrichtung bzw. in das Laufrohr zusammenhängt.

### Offenbarung der Erfindung

Der vorliegenden Erfindung liegt die Aufgabe zugrunde, eine Anlage zum Detonations-Gasüberziehen zu entwickeln, bei der das Gaszufuhrsystem zur Zuführung der Gase in die Mischvorrichtung derart aufgebaut ist, dass dadurch die Unveränderlichkeit der Durchflussmengen der Komponenten der explosiven Mischung in den Zuleitungen erreicht wird und die Steuerung des Durchflusses jedes der Gase unabhängig von den anderen unter einer wirksamen Kontrolle der Gasdurchflussmengen ermöglicht wird.

Die gestellte Aufgabe wird dadurch gelöst, dass in der Anlage zum Detonations-Gasüberziehen, die aus einem Laufrohr und mit diesem verbundenen Detonationseinleitungseinheit, Zuteiler des Aufstaubungspulvers und Gaszuführungsysten zum Zuführeh der Gase in das Laufrohr zusammengestellt ist, welches Gaszuführungssystem eine Gasmischvorrichtung mit Zuleitungen zum Einführen der Komnonenten der explosiven Gasmischung in diese und in Strömungsrichtung der Komponenten der explosiven Gasmischung hintereinander in jeder Zuleitung eingebaute Druckminderer, Durchflussmengenmesser und Einlassventil vorsieht, erfindungsgemäss jede Zuleitung mit einem in Richtung der Zugabe der Komponenten der explosiven Gasmischung hinter dem Durchflussmengenmesser eingebauten Sammelbehälter und einer zwischen dem Sammelbehälter und der Mischvorrichtung angeordneten Scheidewand ausgerüstet ist.

Durch den Einbau des Sammelbehälters in jede Zuleitung wird nur eine geringere Abänderung des Druckes in der jeweiligen Zuleitung innerhalb eines Arbeitszyklus der Anlage bewerkstelligt, wodurch die Unveränderlichkeit des Gasdurchflusses in jeder Zuleitung und erforderliche Stabilität des Betriebes des Durchflussmengenmessers gewährleistet werden. Der Gasdruck innerhalb des Sammelbehälters jeder Zuleitung soll so gross sein dass eine kritische Gasausströmung durch die Scheidewand mit der Geschwindigkeit erreicht wird, die mit der Schallgeschwindigkeit gleichgross ist. Bei der kritischen Gasausströmung hängt der Gasdurchfluss mit dem Druck in dem Sammelbehälter keinenfalls zusammen, was keine der Durchflussmengen der Gaskomponenten bei deren Regelung beeinflusst.

Die Regelung der _{G}asdurchflussmengen kann durch Auswahl der Scheidewand-Querschnittsflächen und durch Abänderung der Druckwerte innerhalb der Sammelbehälter durchgeführt werden. Falls die Druckverluste in den Gaszuleitungsrohren gering sind, hängen die Durchflussmengen der Gaskomponenten mit der Betriebsart der Anlage, manuellen oder automatischen nicht zusammen, wodurch die Einstellung der erforderlichen Druckgrössen in unterschiedlichen Rohrleitungen auch bei der stillstehenden Anlage durchgeführt werden kann, solange der Gasdruck innerhalb der Sammelbehälter sich keinenfalls von dem jeweiligen maximalen Druckwert in der Rohrleitung im wesentlichen unterscheidet. Die Druckverluste in den den jeweiligen Sammelbehälter und die Mischvorrichtung miteinander verbindenden Rohren der jeweiligen Zuleitung sollen vielmehr kleiner als das Druckgefälle in der Scheidewand sein.

Zwecks Verkürzung der Zeitdauer bei der instabilen Ausfüllung des Laufrohrs mit der Gasmischung sind die Rohre in der Zuleitung zwischen der Scheidewand und der Mischvorrichtung bei dem Einbau des Einlassventils zwischen diesen bzw. zwischen dem Einlassventil und der Mischvorrichtung wiederum, falls die Scheidewand dazwischen eingebaut ist, mit einem wesentlich kleineren Raum als die räumliche Menge der in das Laufrohr bei einem Arbeitszyklus eingeführten Gasportion auszuführen. In einer bevorzugten Ausführungsvariante der Erfindung ist der Sammelbehälter mit einem den Innenraum des Laufrohrs zumindest um das 3fache übersteigenden Rauminhalt ausgeführt. Die rechnerische Analyse des Ausfüllungsvorganges im Laufrohr bestätigt, dass ein solches Raumverhältnis des Laufrohrs und Sammelbehälters zur Sicherung der Unveränderlichkeit der Gasdurchflussmenge bei der Ausströmung des Gases aus dem Sammelbehälter in das Laufrohr mit der Schallgeschwindigkeit ausreicht.

### Kurzbeschreibung der Zeichnung

Andere Ziele und Vorteile der vorliegenden Erfindung werden aus nachstehender ausführlicher Beschreibung, deren Ausführungsbeispiele und angelegter Zeichnung verständlicher, in der die erfindungsgemässe Anlage in schematischer Darstellung wiedergegeben ist.

### Beste Ausführungsvariante der Erfindung

Die erfindungsgemässe Anlage enthält ein Laufrohr I und mit diesem verbundene Zuteiler 2 des Auf stäubungspulvers, Detonationseinleitungseinheit 3, eine Durchblasevorrichtung 4 zum Durchblasen des Laufrohre I und ein Gaszuführungssystem 5 zum Eingeben der Arbeitsgase in das Laufrohr I. Das Zuführungssystem 5 für Arbeitsgase sdhliesst eine Mischvorrichtung 6 und drei Zuleitungen 7, 8 bzw. 9 zum Zuführen des Brennstoffs, Oxydationsmittels und des Verdünnungsmittels. In der Zeichnung ist, nur die Zuleitung 9 ausführlich wiedergegeben, während die.Zuleitungen 7 und 8 nur schematisch dargestellt sind. In jeder Zuleitung 7, 8, 9 sind im Strömungswege der Komponenten der explosiven Gasmischung hintereinander ein Zufuhrdruckminderer 10, der auf einer nicht mitabgebildeten Bühne angebracht ist,ein Durchflussmengenmesser II, ein Sammelbehälter 12, eine Scheidewand T3 und ein Einlassventil 14 eingebaut.

Der Sammelbehälter 12 weist einen mindestens um das 3fache den Rauminhalt des Laufrohrs I übersteigenden Innenraum auf.

Der Aufbau aller erwähnten Einzelteile der erfindungsgemässen Anlage beeinflusst keinenfalls den Grundgedanken und Umfang der vorliegenden Erfindung, da an deren Stelle alle im betreffenden technischen Gebiet bekannte Ausführungen vertreten werden können.

Die erfindungsgemässe Anlage zum Detonations-Gasüberziehen arbeitet im zyklischen Betriebsart.

Vor Beginn deren Betriebes wird das aus der Zeichnung nicht ersichtliche Werkstück in einem Abstand vor dem offenen Stirnende des Laufrohrs I angeordnet. Dabei greift der Gasdruck von der Druckgasflaschenbühne an den Druckminderern 10 in den Zuleitungen 7, 8, 9 ununterbrochen an. Im Laufe eines Arbeitszykluses wird das Laufrohr I im voraus mit Hilfe der Durchblasevorrichtung 4 durchgeblasen, wonach die Einlassventile 14 geöffnet werden und die Gasen aus den Sammelbehältern 12 und Zuleitungen 7, 8, 9 durch die jeweiligen Scheidewände 13 zu der Mischvorrichtung 6 herausströmen. Die bei dieser Ausströmung der Gase in der Mischvorrichtung 6 entstehende Explosionsmischung der erforderlichen Zusammensetzung wird hierbei in das Leufrohr I eingegeben. Nachdem das Laufrohr I mit der Gasmischung ausgefüllt ist, schliessen die Einlassventile I4 in den Zuleitungen 7 und 8 zu, während die explosive GasmiSchung aus der Mischvorrichtung 6 durch den Gasverdünner aus der Zuleitung 9 in das Laufrohr I in gewisser Zeitdauer weiterverdrängt wird, um der Verbreitung der Detonation aus dem Laufrohr I zu der Mischvorrichtung 6 vorzubeugen. Hiernach schliesst das Einlassventil I4 in der Zuleitung 9. Mittels des Zuteilers 2 wird der aufzustäubende Pulverstoff in das Laufrohr I hineingedrückt und die Detonation an der Detonationseinleitungseinheit 3 eingeleitet. Die Detonationsprodukte beschleunigen bei ihrer Herausströmung aus dem Laufrohr I den Pulverstoff, der nach seinem Ausstoss aus dem Laufrohr I mit der Oberfläche des Auf stäubungswerkstücks unter Bildung des Uberzugs in Wechselwirkung tritt. Im weiteren wiederholt sich der Arbeitszyklus. Die Regelung der Durchflussmenge jedes Gases erfolgt an dem jeweiligen Druckminderer 10 und Durchflussmengenmesser II.

Solange die Durchflussmenge der Gase bei der Auffüllung des Laufrohrs I unverändert bleibt, ermöglicht die erfindungsgemässe Anlage eine kontrollregelnde Apparatur und vereinheitlichte Schaltungen der automatischen Regelung zur Kontrolle und Nachstellung der Durchflussmenge der Gasimpulsströme auszunutzen, welche bei den stationären Gasströmen gewöhnlich ihre Anwendung finden.

### Gewerbliche Verwertbarkeit

Die Anlage kann zum Auftragen der verschleissfesten Uberzugschichten auf die Einzelteile der Mechanismen und Maschinen ausgenutzt werden, die unter Verhältnissen eines starken abreibenden Verschleissangriffs betrieben werden.

Darüber hinaus kann die erfindungsgemässe Anlage zum Auftragen von korrosionsschützenden Uberzügenauf die Oberflächen der Einzelteile der in agressiven Medien arbeitenden Einrichtungen sowie der Entladungseinheiten und Elektroden ihre Anwendung finden, um eventuelle elektrochemischen Korrosion beim Schliessen der Starkstromschaltungen zu vermeiden.

## Patentansprüche

I. Anlage zum Detonations-Gasüberziehen, die ein Laufrohr (I) und.mit diesem verbundene Detonationsleitungseinheit (3), Zuteiler(2) zum Dosieren des eufzusstäubenden Pulverstoffs und ein Gaszuführungssystem (5) zum Einführen der Gaskomponenten in das Laufrohr (I) vorsieht, welches aus einer Mischvorrichtung (6) für Gaskomponenten mit den Zuleitungen (7, 8, 9) zur Zufuhr der Komponenten der explosiven Gasmischung in diese und aus einem in Strömungsrichtung der Komponenten der explosiven Gasmischung in jeder Zuleitung (7, 8, 9) hintereinander eingebauten Druckminderer (10), Durchflussmengenmesser (II) und Einlassventil (14) zusammengestellt wird, dadurch. gekennzeichnet, dass jede Zuleitung (7, 8, 9) einen Sammelbehälter (I2), der in Zufuhrrichtung der Komponenten der explosiven Gasmischung hinter dem Durchflussmengenmesser (II) montiert ist, und eine zwischen dem Sammelbehälter (II) und der Mischvorrichtung (6) eingebaute Düseneinheit (I3) enthält.

2. Anlage nach Anspruch I, dadurch gekennzeichnet, dass der Sammelbehälter (12) einen mindestens um den 3fachen Rauminhalt des Laufrohrs (I) übersteigenden Innenraum besitzt.
